# EUROPÄISCHE PATENTSCHRIFT

(11) **EP 2 411 594 B1**
(45) Veröffentlichungstag und Bekanntmachung des Hinweises auf die Patenterteilung: **26.08.2015**
(21) Anmeldenummer: 09778742.8
(22) Anmeldetag: 28.09.2009
(51) Int. Cl.: E04F 13/00, G09F 15/00

(54) **HALTEPROFIL, SPANNVORRICHTUNG UND FASSADENELEMENT**
MOUNTING PROFILE, CLAMPING DEVICE, AND FAÇADE ELEMENT
PROFILÉ DE RETENUE, DISPOSITIF DE SERRAGE ET ÉLÉMENT DE FAÇADE

(30) Priorität: 23.03.2009 DE 102009014034
(43) Veröffentlichungstag der Anmeldung: 01.02.2012
(73) Patentinhaber: Eps Profiled Solutions Gmbh, 57074 Siegen (DE)
(72) Erfinder: RUDOLPH, Hans, Jörg, 57074 Siegen (DE)
(74) Vertreter: Schröder, Christoph
(86) Internationale Anmeldenummer: PCT/EP2009/006969
(87) Internationale Veröffentlichungsnummer: WO 2010/108526

(56) Entgegenhaltungen:
- EP-A1- 0 548 691
- EP-A2- 0 503 705
- WO-A1-2006/063991
- DE-U1-202008 009 183
- US-A- 5 033 216
- US-A- 5 044 102
- US-A- 6 070 351

## Beschreibung

Die Erfindung betrifft ein Halteprofil und eine Spannvorrichtung zum Spannen eines flexiblen Flächenelementes. Weiterhin betrifft die Erfindung ein Fassadenelement für ein Gebäude, wobei das Fassadenelement die Spannvorrichtung und das darin eingespannte flexible Flächenelement umfasst.

Der Begriff Flächenelement bezeichnet im Rahmen der vorliegenden Beschreibung z. B. eine Gewebebahn oder eine Plane. Das Flächenelement kann z. B. aus Kunststoff, Glasfasergewebe, Metall oder anderen Materialien bestehen. Je nach Materialart besitzt es unterschiedliche Eigenschaften und ist mehr oder weniger elastisch. Das Flächenelement kann durchgefärbt oder z. B. zu Werbezwecken, vorzugsweise digital, bedruck sein. Je nach verwendetem Material kann das Flächenelement transparent, teiltransparent oder undurchsichtig sein. Das Flächenelement kann auch mit einer integrierten Wärmedämmung ausgestattet sein. Die integrierte Wärmedämmung und/oder dampfdiffusionsoffene Unterdachbahnen / Unterspannbahnen können in das Flächenelement integriert sein.

Der Begriff Halteprofil beschreibt im Rahmen der vorliegenden Beschreibung vorzugsweise ein Metallprofil zum Halten bzw. Festklemmen des Flächenelementes. Das Halteprofil umfasst typischerweise einen Grundkörper und eine Befestigungseinrichtung zum Befestigen des Flächenelementes an dem Grundkörper.

Um als Fassadenelement verwendet werden zu können, muss das Flächenelement mit Hilfe einer Spannvorrichtung möglichst plan, faltenfrei und straff gespannt werden. Der Begriff Spannvorrichtung bezeichnet deshalb im Rahmen der vorliegenden Beschreibung eine Vorrichtung zum Spannen des Flächenelementes. Die Spannvorrichtung umfasst mindestens zwei Halteeinrichtungen, zwischen denen das Flächenelement einspannbar ist.

Schließlich beschreibt der Begriff Fassadenelement im Rahmen der vorliegenden Beschreibung die besagte Spannvorrichtung mit darin eingespanntem Flächenelement. Derartige Flächenelemente sind vorzugsweise an der Außenwand eines Gebäudes befestigbar. Sie können eine konventionelle Außenfassade aus Metall, Kunststoff, Holz oder Mineralien etc. vollständig oder teilweise ersetzen. Falls bereits eine alte Fassade am Gebäude vorhanden ist, können die Fassadenelemente gemäß der vorliegenden Erfindung nachträglich als neue Außenfassade im Zuge einer Neugestaltung der alten Fassade vorgeschaltet werden, um diese zu überdecken. Die Fassadenelemente können in ihrer Form völlig beliebig gestaltet sein. So können sie in ihrer Form und in ihren Abmessungen gleich oder anders als die zu überdeckende alte Fassade ausgebildet sein. Auch unterschiedliche Gebäude können durch eine Gewebefassade, die typischerweise aus einer Mehrzahl von Fassadenelementen besteht, optisch zu einer einheitlichen Gebäudefront zusammengefasst werden.

Halteprofile, Spannvorrichtungen und Fassadenelemente der beschriebenen Art sind im Stand der Technik grundsätzlich bekannt. So ist ein Halteprofil der beschriebenen Art z. B. aus der Europäischen Patentschrift EP 0 548 691 B1 bekannt. Ein Halteprofil, eine Spannvorrichtung und ein Fassadenelement der beschriebenen Art sind z. B. aus der deutschen Gebrauchsmusterschrift DE 20 2008 009 183 U1 bekannt.

Die bekannten Halteprofile, Spannvorrichtungen und Fassadenelemente sind jedoch insofern mit Nachteilen behaftet, als dass sie nicht flexibel genug auf sich im Laufe der Zeit verändernde Eigenschaften, insbesondere das sich verändernde Elastizitätsverhalten bei nicht oder nur wenig elastisch reagierenden Flächenelementen reagieren.

Bereits bei der Produktion und Montage wird das Flächenelement mit einer Vorspannung auf die Spannvorrichtung bzw. deren Halteprofile aufgebracht, um gestalterischen und technischen Anforderungen im Hinblick auf Planheit, Faltenfreiheit und straffe Spannung zu genügen. Diese Vorspannung stellt bereits eine erste nicht zu vernachlässigende Belastung für das Flächenelement dar. Hinzu kommen, wenn das Flächenelement an der Außenseite eines Gebäudes montiert ist, ständige Belastungen durch Winddruck und Windsog. All die genannten Belastungen führen im Laufe der Zeit zu einer Ermüdung des Flächenelementes und lassen es, je nach Materialart und Vorspannung im Laufe der Zeit mehr oder weniger stark erschlaffen. Besonders groß ist die Belastung und damit auch die Erschlaffungsgefahr im Kanten-Umlenkbereich oder in den Ecken der Flächenelemente. Nicht oder nur wenig elastisch reagierende Materialien bzw. Gewebe der Flächenelemente können diese starken statischen und dynamischen Belastungen nicht durch ihre eigene Elastizität kompensieren und es besteht deshalb insbesondere im Kanten- und Eckbereich die Gefahr, dass das Gewebe bei Dauerbelastung zerstört wird und im schlimmsten Fall sogar reißt. Die ursprünglich bei der Installation angestrebte und eingebrachte straffe Spannung des Flächenelementes in der Spannvorrichtung bzw. dem Fassadenelement kann deshalb nicht dauerhaft aufrecht erhalten werden.

Die internationale Patentanmeldung WO 2006/063991 A1 offenbart ein Textilpaneel, bei welchem ein flexibles Flächenelement mit Hilfe von Spannelementen in einen Rahmen eingespannt ist. Der Rahmen besteht aus wenigstens zwei gegenüberliegenden Halteprofilen. Die Spannelemente sind elastisch ausgebildet und mit ihrem einen Ende in einer Kederschiene des Halteprofils geführt. Mit ihrem gegenüberliegenden anderen Ende sind die Spannelemente mit dem Flächenelement verbundnen, typischerweise vernäht. Die Spannelemente gemäß der WO 2006/063991 erfüllen eine Doppelfunktion insofern, als dass sie gleichzeitig zur Befestigung des Flächenelementes an dem Rahmen sowie zum Aufbringen einer Spannung auf das flexible Flächenelement dienen.

Aus der US 5,044,102 ist ein Schild mit einem Rahmen bekannt, auf den eine flexible Bespannung aufgezogen ist. Die Bespannung ist dabei über Federn mit dem Rahmen verbunden und wird über die Federn gleichzeitig gespannt.

Aus der US 5,033,216 ist ein Halteprofil mit einer Befestigungseinrichtung zum Befestigen eines Flächenelements an einem Grundkörper in Form einer Rasteinrichtung bekannt.

Bei einem aus der EP 0 503 705 A2 bekannten Halteprofil ist ein Flächenelement in Form einer Plane über eine Scharnierfeder an einem Rahmenteil in elastischer Weise befestigt.

Und bei einem aus der US 6,070,351 bekannten Halteprofil ist ein Flächenelement über eine Befestigungseinrichtung in Form einer Rasteinrichtung an einem Rahmen befestigt. Zudem ist ein flexibler Streifen vorgesehen, der zur Formgebung des Flächenelements im dreidimensionalen Raum dient und dabei aufgrund seiner Flexibilität eine Vorspannung des Flächenelements bewirkt. Dadurch beschreibt US6070351 alle Merkmale des Oberbegriffs des Anspruchs 1. Ausgehend von diesem Stand der Technik liegt der Erfindung die Aufgabe zugrunde, eine alternative Ausgestaltung für ein Halteprofil, eine bekannte Spannvorrichtung und ein Fassadenelement vorzuschlagen.

Diese Aufgabe wird für das Halteprofil erfindungsgemäß dadurch gelöst, dass mindestens ein Federelement und mindestens ein Spannprofil zum Spannen des Flächenelementes vorgesehen sind, wobei das Spannprofil mit Hilfe des Federelementes an dem Grundkörper des Halteprofils federnd gelagert ist. Der Grundkörper weist eine Aussparung auf, in welcher das Spannprofil linear verschiebbar geführt ist, wobei das Spannprofil an seinem dem Flächenelement zugewandten Ende eine abgerundete Kopfform aufweist.

Weiterhin wird die Aufgabe für das einleitend erwähnte Spannprofil dadurch gelöst, dass zumindest eine der Halteeinrichtungen in Form des Halteprofils gemäß der Erfindung mit dem gefedert gelagerten Spannprofil ausgebildet ist.

Das erfindungsgemäß federnd gelagerte Spannprofil gewährleistet die für das Flächenelement notwendige Elastizität; es kompensiert die eventuell zu geringe eigene Elastizität des Flächenelementes. Auf diese Weise wird die Zerstörung eines nicht bzw. eines nicht ausreichend elastisch reagierenden Materials durch eine Reduzierung der Belastung durch Vorspannung oder Wind auf das Flächenelement vermieden. Durch die Verwendung des erfindungsgemäß vorgesehenen federnd gelagerten Halteprofils ist die Spannvorrichtung und damit auch das Fassadenelement vorteilhafterweise im Hinblick auf das Flächenelement selbstnachspannend ausgebildet. Einer Materialermüdung und einer im Laufe der Zeit nachlassenden Spannung des Flächenelementes wird durch das erfindungsgemäße Halteprofil und die erfindungsgemäße Spannvorrichtung automatisch entgegengewirkt.

Das Halteprofil weist eine vorzugsweise U-profilförmige Aussparung auf. Diese Aussparung hat den Vorteil, dass in ihr das Spannprofil linear verschiebbar geführt ist. Das Spannprofil ist dann insbesondere auch bei schräger Krafteinwirkung durch Winddruck oder Windsog auf das Flächenelement abgestützt und bleibt funktionstüchtig.

Vorteilhafte Ausgestaltungen des Federelementes sowie einer Befestigungseinrichtung zum Befestigen des Flächenelementes an dem Grundkörper des Halteprofils sind in den abhängigen Ansprüchen angegeben. So kann das Federelement durch runde Federn oder wellenförmige Streifen aus Kunststoff oder Metall gebildet sein. Die Form des Federelements richtet sich nach der jeweiligen Anforderung, wie zum Beispiel nach den vor Ort üblich herrschenden Winden oder nach den vorliegenden Temperaturbedingungen.

In einer weiteren bevorzugten Ausführungsform der Vorrichtung wird das mindestens eine Federelement durch elastische Kunststoffstreifen, Kunststoffschnüre oder Kunststoffschläuche gebildet. Diese Federelemente sind besonders leicht und sind einfach und kostengünstig herzustellen.

Eine besondere Ausgestaltung der Befestigungseinrichtung, nämlich in Form eines Aufnahmeraumes in dem Grundkörper, in welchem ein Spanneinsatz mit dem daran befestigten Flächenelement verrastbar ist, bietet den Vorteil, dass das Flächenelement durch die Verrasterung des Spanneinsatzes auf besonders einfache Weise an dem Halteprofil befestigbar und spannbar ist.

Ein Abdeckprofil für den Grundkörper bietet den Vorteil, dass mit seiner Hilfe die Befestigungseinrichtung für das Flächenelement verkleidet bzw. abgedeckt werden kann. Die Befestigungseinrichtung wird dadurch nach außen nicht mehr sichtbar. Außerdem dient das Abdeckelement auch als Schutz des Grundkörpers und der Befestigungseinrichtung gegen Witterungseinflüsse. Alternativ kann das Abdeckprofil auch als Teil der Befestigungsvorrichtung ausgebildet sein.

Eine abgerundete Kopfform des Spannprofils bietet den Vorteil, dass das Flächenelement - auch wenn es den Kopf des Spannprofils in unterschiedlichem Ausmaße umschlingt - nicht durch eine scharfkantige Kopfform des Spannprofils geknickt wird. Eine unterschiedlich weite Umschlingung des Kopfteils des Spannprofils durch das Flächenelement kann sich insbesondere bei unterschiedlicher Windbelastung auf das Flächenelement ergeben.

Weiterhin ist es vorteilhaft, wenn das Spannprofil nicht nur in einem festen Winkel, sondern beliebig einstellbaren Winkel gegenüber dem Grundkörper des Halteprofils federnd geführt ist. Dies hätte den Vorteil, dass bei der späteren Montage der Spannvorrichtung bzw. des Fassadenelementes an der Außenwand eines Gebäudes das Spannprofil individuell an die jeweils vor Ort gegebenen Winkelverhältnissen der Fassade angepasst werden kann.

Weitere vorteilhaftere Ausgestaltungen des Halteprofils und der Spannvorrichtung sind Gegenstand der abhängigen Ansprüche.

Schließlich wird die oben genannte Aufgabe auch durch ein Fassadenelement mit dem erfindungsgemäßen Halteprofil gelöst.

Gemäß einer vorteilhaften Ausgestaltung ist das Fassadenelement über die Halteeinrichtungen direkt oder über eine Unterkonstruktion an der Wand eines Gebäudes befestigbar.

Die Kontur des Rahmens der Spannvorrichtung und des Fassadenelementes ist vorzugsweise an die Außenkontur der Wand oder an die individuellen Konturen von bestimmten Komponenten in der Wand, wie Öffnungen für Fenster oder Türen, angepasst.

Der Beschreibung sind acht Figuren beigefügt, wobei
- Figur 1: einen schematischen Querschnitt eines erfindungsgemäßen Ausführungsbeispiels eines Halteprofils für ein flexibles Flächenelement, das an einer Wand befestigt ist;
- Figur 2: einen schematischen Querschnitt eines weiteren erfindungsgemäßen Ausführungsbeispiels eines Halteprofils für ein flexibles Flächenelement;
- Figur 3: einen schematischen Querschnitt des Halteprofils gemäß Figur 2, jedoch mit schematisch dargestellter Aufwölbung des flexiblen Flächenelementes;
- Figur 4: einen schematischen Querschnitt eines weiteren erfindungsgemäßen Ausführungsbeispiels eines Halteprofils mit zwei gegenüberliegenden Spannprofilen für das flexible Flächenelement;
- Figur 5: einen schematischen Querschnitt einer Spannvorrichtung gemäß Figur 4, jedoch mit schematisch dargestellter Wölbung des flexiblen Flächenelements;
- Figur 6a-6c: verschiedene Ausführungsbeispiele der erfindungsgemäßen Spannvorrichtung; und
- Figuren 7+8: schematische Draufsichten auf erfindungsgemäße Fassadenelemente
zeigen.

Die erfindungsgemäße Spannvorrichtung wird nachfolgend unter Bezugnahme auf die Figuren detailliert beschrieben. In allen Figuren sind gleiche technische Merkmale mit gleichen Bezugszeichen bezeichnet.

Die einleitend gegebenen Definitionen für die Begriffe Halteprofil, Spannvorrichtung und Flächenelement gelten für den Gegenstand der Erfindung und dessen nachfolgend beschriebenen Ausführungsbeispiele.

Fig. 1 zeigt ein erfindungsgemäßes Halteprofil 100 gemäß einem ersten Ausführungsbeispiel. Das Halteprofil 100 umfasst einen Grundkörper 110a. Der Grundkörper 110a ist an einer Wand 300 eines Gebäudes befestigt. Der Grundkörper umfasst eine U-profilförmige Aussparung 160, welche an einer Seite von einem Aussteifungsprofil 110b des Grundkörpers begrenzt wird. In dem in Fig. 1 gezeigten Beispiel erstreckt sich die Aussparung 160 in einem Winkel von 90° zu der Wand 300; selbstverständlich wäre auch jeder beliebige andere Winkel zu dem Grundkörper oder zu der Wand realisierbar. Die Aussparung 160 ist an ihrer der Wand 300 abgewandten Seite offen. In dem U-Profil ist ein Spannprofil 120 horizontal verschiebbar über eine Feder 150 federnd gelagert. Das Ausführungsbeispiel zeigt ein mit geringer Vorspannung eingebrachtes Flächenelement 200, welches über den abgerundeten Kopf 121 des gefedert gelagerten Spannprofils 120 geführt ist. Das Flächenelement ist mit einem Spanneinsatz 140 in einem Aufnahmeraum 112 des Grundkörpers 110a gespannt und verrastet, wie dies in Fig. 1 ebenfalls gezeigt ist. In Fig. 1 ist das Flächenelement 200 ohne Krafteinwirkung durch Windsog bzw. Winddruck dargestellt.

Fig. 2 zeigt ein zweites Ausführungsbeispiel, welches sich von dem ersten Ausführungsbeispiel lediglich in der Art der Befestigung des Flächenelementes 200 an dem Halteprofil 100 unterscheidet. Hier ist das Flächenelement 200 z. B. mittels des aufgeschraubten Abdeckprofils 130 auf dem Halteprofil 100 befestigt, vorzugsweise verklemmt; insofern ist bei diesem Ausführungsbeispiel das Abdeckprofil Teil der Befestigungseinrichtung. Alternativ kann die Befestigung des Flächenelementes 200 am Halteprofil 100 auch durch Verpressen, Verkleben, Nageln, Verschrauben oder Klammern erfolgen. Auch in Fig. 2 ist die Situation ohne Windsog bzw. ohne Winddruck dargestellt.

Fig. 3: Bei dieser Darstellung wird das Flächenelement 200 durch Windsog WS belastet. Das Flächenelement 200 bewegt sich durch den Sog auf der rechten Seite von den Halteprofilen 100 weg und drückt dabei das federnd gelagerte Spannprofil 120 in die U-profilförmige Aussparung 160 des Grundprofils 110a. Durch diese Nachgiebigkeit der Feder 150 des Spannprofils 120 wird die entstehende Spannung im Gewebe gegenüber einer unnachgiebigen starren Befestigung ohne Spannprofil deutlich gemindert und die Gefahr der Zerstörung auf ein Minimum reduziert. Im Fall von Winddruck WD (in Fig. 3 nicht gezeigt) würde das Flächenelement in Richtung der Wand 300 bewegt und würde dann das federnd gelagerte Spannprofil 120 ebenfalls in das Halteprofil 100 drücken.

Fig. 4 zeigt ein drittes Ausführungsbeispiel für das erfindungsgemäße selbstnachspannende Halteprofil 100"'. Das Halteprofil 100"' ist hier doppelseitig ausgeführt und nimmt zwei gefedert gelagerte Spannprofile 120a, 120b auf. Je nach Krafteinwirkung auf die Flächenelemente 200a und 200b können die Federn 150a und 150b gleichermaßen oder unterschiedlich mit Druck beaufschlagt werden.

Fig. 5: Bei dieser Darstellung wird das Flächenelement 200 auf der linken Seite durch Winddruck WD und auf der rechten Seite durch Windsog WS belastet; die Windrichtung wird durch die Doppelpfeile symbolisiert. Das Flächenelement 200b bewegt sich auf der Sogseite von dem Grundkörper 110a weg und drückt dabei das federnd gelagerte Spannprofil 120b in die Aussparung 160 hinein. Damit wird die entstehende Spannung im Flächenelement 200b deutlich gemindert und die Gefahr der Zerstörung auf ein Minimum reduziert. Auf der Seite mit Winddruck WD wird das Flächenelement in Richtung der Grundkörper 110a bewegt und drückt ebenfalls das federnd gelagerte Spannprofil 120a tief in die Aussparung 160.

Fig. 6a, 6b, 6c zeigen drei Ausführungen für erfindungsgemäße Spannvorrichtungen 300', 300", 300"' in Form von selbsttragenden Rahmen. Die Rahmen bestehen jeweils aus einzelnen Abschnitten A'-1, A'-2, A'-3...von Halteeinrichtungen zwischen denen das Flächenelement 200 (in Fig. 6 nicht gezeigt) einspannbar ist. Zumindest einer der Abschnitte A'-1... ist in Form des erfindungsgemäßen Halteprofils 100 ausgebildet.

Die Spannvorrichtung 300', 300", 300"', insbesondere deren Halteprofile 100 können direkt auf den Untergrund, z. B. das Mauerwerk, eines Gebäudes, oder durch Unterkonstruktionen auf dem Untergrund verschraubt werden (z. B. Adaptionsprofile aus Metall und/oder Kunststoff, Holzunterkonstruktionen etc.).

Fig. 7 zeigt beispielhaft eine mit erfindungsgemäßen Fassadenelementen 400-1...400-N verkleidete Gebäudefassade mit vertikaler und horizontaler Gliederung. Von den Fassadenelementen sind nur die Flächenelemente, d. h. Gewebebahnen 200-1...200-N zu erkennen, die als neue Fassade vom Dach eines Gebäudes bis zum Boden bzw. zu einer Fenster- oder Torkante gespannt sind. Die zu den Fassadenelementen gehörenden Spannvorrichtungen sind für den äußeren Betrachter vorteilhafterweise durch die Flächenelemente verdeckt. Aussparungen sind bei Toren, Fenstern und Türen vorgesehen. Je nach Gewebe können Fenster auch überspannt werden und trotzdem einen Lichteinfall in dem dahinter liegenden Fenster ermöglichen.

Fig. 8 zeigt eine Gebäudefassade, bei der die Gewebebahnen diagonal verlaufen. Auch schräge Verspannungen unter jedem beliebigen Winkel sind möglich. Außerdem sind runde, konvexe, konkave und freie Formen und Verläufe möglich.

### Bezugszeichenliste

- 100: Halteprofil
- 110a: Grundkörper
- 112: Aufnahmeraum
- 120: Spannprofil
- 130: Abdeckprofil
- 140: Spanneinsatz
- 150: Federelement
- 160: Aussparung

- 200: Flächenelement

- 300: Wand

- 400: Fassadenelement

## Patentansprüche

1. Halteprofil (100) zum Halten eines Flächenelementes (200), wobei das Halteprofil aufweist:
- einen Grundkörper (110a);
- eine Befestigungseinrichtung zum Befestigen des Flächenelementes (200) an dem Grundkörper (110a);
- mindestens ein Federelement (150); und
- mindestens ein Spannprofil (120), wobei das Spannprofil (120) an seinem dem Flächenelement (200) zugewandten Ende eine abgerundete Kopfform aufweist, **dadurch gekennzeichnet, dass** das Spannprofil zum Spannen des Flächenelementes mit Hilfe des Federelementes (150) an dem Grundkörper (110a) federnd gelagert ist und
dass der Grundkörper (110a) eine Aussparung (160) aufweist, in welcher das Spannprofil (120) linear verschiebbar geführt ist.

2. Halteprofil (100) nach Anspruch 1, **dadurch gekennzeichnet, dass** das Federelement (150) ausgebildet ist in Form einer spiralförmigen Feder, in Form eines elastischen in Wellenform gelegten Bandes oder gelegten Streifens, jeweils vorzugsweise aus Metall oder Kunststoff, oder in Form von elastischen Schnüren oder Schläuchen, vorzugsweise aus Kunststoff, in durchgehender oder elastischer Anordnung.

3. Halteprofil (100) nach einem der Ansprüche 1 und 2, **dadurch gekennzeichnet, dass** die Befestigungseinrichtung aufweist: einen Aufnahmeraum (112) in dem Grundkörper (110a) mit einer Rasterung an den Wänden des Aufnahmeraumes; und einen Spanneinsatz (140), an welchem das Flächenelement (200) vorzugsweise mit seinem Randbereich fixiert ist zum Verrasten in dem Aufnahmeraum (112).

4. Halteprofil (100) nach einem der Ansprüche 1 - und 2, **dadurch gekennzeichnet, dass** die Befestigungseinrichtung aus Nägeln, Klammern, Kleber oder Schrauben besteht zum Vernageln, Verklammern, Verkleben oder Verschrauben des Flächenelementes an dem Grundkörper (110a).

5. Halteprofil (100) nach einem der vorangegangenen Ansprüche, **gekennzeichnet durch** ein Abdeckprofil (130), welches an dem Grundkörper (110a) befestigbar ist, zum Verkleiden der Befestigungseinrichtung.

6. Halteprofil (100) nach Anspruch 5, **dadurch gekennzeichnet, dass** das Abdeckprofil Teil der Befestigungseinrichtung ist.

7. Halteprofil (100) nach einem der vorangegangenen Ansprüche, **dadurch gekennzeichnet, dass** das Halteprofil aus Metall, vorzugsweise Aluminium gefertigt ist.

8. Halteprofil (100) nach einem der vorangegangenen Ansprüche, **dadurch gekennzeichnet, dass** das Halteprofil mit Hilfe von Befestigungsmitteln, wie z.B. Schrauben, an der Wand (300) eines Gebäudes befestigbar ist.

9. Halteprofil (100) nach einem der vorangegangenen Ansprüche, **gekennzeichnet durch** zwei Spannprofile, welche auf verschiedenen, vorzugsweise auf gegenüberliegenden Seiten an dem Grundkörper (110a) verschiebbar und federnd gelagert sind.

10. Halteprofil nach einem der vorangegangenen Ansprüche, **dadurch gekennzeichnet, dass** Spannprofil in einem beliebig einstellbaren Winkel gegenüber dem Grundkörper des Halteprofils geführt ist.

11. Spannvorrichtung zum Spannen eines Flächenelementes (200), mit mindestens zwei Halteeinrichtungen zwischen denen das Flächenelement einspannbar ist; **dadurch gekennzeichnet, dass** zumindest eine der Halteeinrichtungen in Form des Halteprofils nach einem der Ansprüche 1 bis 10 ausgebildet ist.

12. Spannvorrichtung nach Anspruch 11, **dadurch gekennzeichnet, dass** eine Mehrzahl der Halteeinrichtungen in Form von mindestens einem geschlossenen Rahmen angeordnet ist, wobei der Rahmen in Form eines Vielecks oder eines Kreises ausgebildet ist.

13. Fassadenelement (400) mit
- einer Spannvorrichtung nach einem der Ansprüche 11 oder 12; und
- einem Flächenelement (200), welches in die Spannvorrichtung eingespannt ist.

14. Fassadenelement (400) nach Anspruch 13, **dadurch gekennzeichnet, dass** das Fassendenelement über die Halteeinrichtungen direkt oder indirekt über eine Unterkonstruktion an insbesondere der Wand (300) eines Gebäudes befestigbar ist.

15. Fassadenelement (400) nach Anspruch 13 oder 14, **dadurch gekennzeichnet, dass** die Kontur des Rahmens der Spannvorrichtung an die Außenkontur der Wand oder an die Konturen von Öffnungen in der Wand, wie Fenster oder Türen, angepasst ist.

## Claims

1. Retaining profile (100) for retaining a sheet-like element (200), wherein the retaining profile has:
- a basic body (110a);
- a fastening device for fastening the sheet-like element (200) on the basic body (110a);
- at least one spring element (150); and
- at least one tensioning profile (120), wherein the tensioning profile (120) has a rounded head shape at its end which is directed towards the sheet-like element (200),
**characterized in that** the tensioning profile is mounted resiliently for the purpose of tensioning the sheet-like element on the basic body (110a) with the aid of the spring element (150), and **in that** the basic body (110a) has an aperture (160), in which the tensioning profile (120) is guided in a linearly displaceable manner.

2. Retaining profile (100) according to Claim 1, **characterized in that** the spring element (150) is designed in the form of a helical spring, in the form of an elastic undulating strip, each preferably made of metal or plastics material, or in the form of elastic cords or hoses, preferably made of plastics material, arranged in a continuous or elastic manner.

3. Retaining profile (100) according to either of Claims 1 and 2, **characterized in that** the fastening device has: an accommodating space (112) in the basic body (110a), with a latching means on the walls of the accommodating space; and a tensioning insert (140), on which the sheet-like element (200) is fixed, preferably by way of its peripheral region, for latching purposes in the accommodating space (112).

4. Retaining profile (100) according to either of Claims 1 and 2, **characterized in that** the fastening device comprises nails, clips, adhesive or screws for the purpose of fastening the sheet-like element on the basic body (110a) by nailing, clipping, adhesive bonding or screw connection.

5. Retaining profile (100) according to one of the preceding claims, **characterized by** a covering profile (130), which can be fastened on the basic body (110a) for the purpose of cladding the fastening device.

6. Retaining profile (100) according to Claim 5, **characterized in that** the covering profile is part of the fastening device.

7. Retaining profile (100) according to one of the preceding claims, **characterized in that** the retaining profile is produced from metal, preferably aluminium.

8. Retaining profile (100) according to one of the preceding claims, **characterized in that** the retaining profile can be fastened on the wall (300) of a building with the aid of fastening means, e.g. screws.

9. Retaining profile (100) according to one of the preceding claims, **characterized by** two tensioning profiles which are mounted in a resilient and displaceable manner on different sides, preferably on opposite sides, of the basic body (110a).

10. Retaining profile (100) according to one of the preceding claims, **characterized in that** the tensioning profile is guided in relation to the basic body of the retaining profile at an angle which can be adjusted as desired.

11. Tensioning arrangement for tensioning a sheet-like element (200), having at least two retaining devices between which the sheet-like element can be tensioned, **characterized in that** at least one of the retaining devices is designed in the form of a retaining profile according to one of Claims 1 to 10.

12. Tensioning arrangement according to Claim 11, **characterized in that** a plurality of the retaining devices are arranged in the form of at least one closed frame, wherein the frame is designed in the form of a polygon or of a circle.

13. Facade element (400) having
- a tensioning arrangement according to either of Claims 11 and 12; and
- a sheet-like element (200), which is clamped into the tensioning arrangement.

14. Facade element (400) according to Claim 13, **characterized in that** the facade element can be fastened on, in particular, the wall (300) of a building directly, or indirectly via a substructure, by means of the retaining devices.

15. Facade element (400) according to Claim 13 or 14, **characterized in that** the contour of the frame of the tensioning arrangement is adapted to the outer contour of the wall or to the contours of openings in the wall, such as windows or doors.

## Revendications

1. Profilé de retenue (100) pour la retenue d'un élément de surface (200), le profilé de retenue présentant :
- un corps de base (110a) ;
- un dispositif de fixation pour la fixation de l'élément de surface (200) sur le corps de base (110a) ;
- au moins un élément élastique (150) ; et
- au moins un profilé de serrage (120), le profilé de serrage (120) présentant une forme de tête arrondie sur son extrémité orientée vers l'élément de surface (200), **caractérisé en ce que** le profilé de serrage est reçu élastiquement sur le corps de base (110a) pour le serrage de l'élément de surface à l'aide de l'élément élastique (150) et **en ce que** le corps de base (110a) présente un évidement (160), dans lequel le profilé de serrage (120) est guidé de manière mobile linéairement.

2. Profilé de retenue (100) selon la revendication 1, **caractérisé en ce que** l'élément élastique (150) est réalisé sous la forme d'un ressort en spirale, sous la forme d'une bande ou d'un ruban élastique placé(e) de manière ondulée, chacun de préférence en métal ou plastique, ou sous la forme de cordons élastiques ou tuyaux flexibles, de préférence en matière plastique, en agencement continu ou élastique.

3. Profilé de retenue (100) selon l'une quelconque des revendications 1 et 2, **caractérisé en ce que** le dispositif de fixation présente : un espace de réception (112) dans le corps de base (110a) avec un tramage sur les parois de l'espace de réception ; et un insert de serrage (140), sur lequel l'élément de surface (200) est fixé de préférence avec sa zone de bord pour le blocage dans l'espace de réception (112).

4. Profilé de retenue (100) selon l'une quelconque des revendications 1 et 2, **caractérisé en ce que** le dispositif de fixation se compose de clous, d'agrafes, de colle ou de vis pour le cloutage, l'agrafage, le collage ou le vissage de l'élément de surface sur le corps de base (110a).

5. Profilé de retenue (100) selon l'une quelconque des revendications précédentes, **caractérisé par** un profilé de recouvrement (130) qui peut être fixé sur le corps de base (110a) pour l'habillage du dispositif de fixation.

6. Profilé de retenue (100) selon la revendication 5, **caractérisé en ce que** le profilé de recouvrement fait partie du dispositif de fixation.

7. Profilé de retenue (100) selon l'une quelconque des revendications précédentes, **caractérisé en ce que** le profilé de retenue est réalisé en métal, de préférence en aluminium.

8. Profilé de retenue (100) selon l'une quelconque des revendications précédentes, **caractérisé en ce que** le profilé de retenue peut être fixé à l'aide de moyens de fixation, tels que des vis, sur la paroi (300) d'un bâtiment.

9. Profilé de retenue (100) selon l'une quelconque des revendications précédentes, **caractérisé par** deux profilés de serrage qui sont reçus de manière mobile et élastiquement au niveau de côtés différents, de préférence en regard l'un de l'autre, sur le corps de base (110a).

10. Profilé de retenue (100) selon l'une quelconque des revendications précédentes, **caractérisé en ce que** le profilé de serrage est guidé selon un angle réglable quelconque par rapport au corps de base du profilé de retenue.

11. Dispositif de serrage pour le serrage d'un élément de surface (200), avec au moins deux dispositifs de retenue, entre lesquels l'élément de surface peut être serré ; **caractérisé en ce qu'**au moins l'un des dispositifs de retenue est réalisé sous la forme du profilé de retenue selon l'une quelconque des revendications 1 à 10.

12. Dispositif de serrage selon la revendication 11, **caractérisé en ce qu'**une pluralité des dispositifs de retenue est agencée sous la forme d'au moins un cadre fermé, le cadre étant réalisé sous la forme d'un polygone ou d'un cercle.

13. Elément de façade (400) avec
- un dispositif de serrage selon l'une quelconque des revendications 11 ou 12 ; et
- un élément de surface (200) qui est serré dans le dispositif de serrage.

14. Elément de façade (400) selon la revendication 13, **caractérisé en ce que** l'élément de façade peut être fixé par les dispositifs de retenue directement ou indirectement sur une sous-construction en particulier sur la paroi (300) d'un bâtiment.

15. Elément de façade (400) selon la revendication 13 ou 14, **caractérisé en ce que** le contour du cadre du dispositif de serrage est adapté au contour extérieur de la paroi ou aux contours d'ouvertures dans la paroi, telles que des fenêtres ou des portes.
